# EUROPÄISCHE PATENTSCHRIFT

(11) **EP 1 082 031 B1**
(45) Veröffentlichungstag und Bekanntmachung des Hinweises auf die Patenterteilung: **27.08.2003**
(21) Anmeldenummer: 98928314.8
(22) Anmeldetag: 22.05.1998
(51) Int. Cl.: A44B 18/00

(54) **VERFAHREN ZUM HERSTELLEN VON HAFTVERSCHLUSSTEILEN**
METHOD FOR PRODUCING ADHESIVE CLOSING PARTS
PROCEDE POUR PRODUIRE DES PIECES DE FERMETURE PAR CONTACT

(43) Veröffentlichungstag der Anmeldung: 14.03.2001
(73) Patentinhaber: Gottlieb Binder GmbH & Co., 71088 Holzgerlingen (DE)
(72) Erfinder: SCHULTE, Axel, D-71088 Holzgerlingen (DE)
(74) Vertreter: Bartels, Martin Erich Arthur
(86) Internationale Anmeldenummer: EP9803055
(87) Internationale Veröffentlichungsnummer: WO99060880

(56) Entgegenhaltungen:
- EP-A- 0 418 951
- EP-A- 0 612 485
- EP-A- 0 809 952
- EP-A- 0 829 563
- WO-A-92/19119

## Beschreibung

Die Erfindung betrifft ein Verfahren zum Herstellen von Haftverschlußelemente aufweisenden Haftverschlußteilen aus Kunststoffmaterialien, die unter Bildung eines Haftverschlusses mit korrespondierenden Haftverschlußelementen eines anderen Haftverschlußteiles zusammenwirken, wobei das Haftverschlußteil mit den Haftverschlußelementen zumindest teilweise mit einer Beschichtung versehen wird, deren Schichtdicke derart gewählt ist, daß die spätere Bildung des Haftverschlusses gewährleistet wird.

Ein Herstellverfahren zum Herstellen dahingehender Haftverschlußteile aus Kunststoffmaterialien ist in der DE 196 46 318 A1 beschrieben. Bei dem dahingehenden bekannten Herstellverfahren zur Herstellung eines Hartverschlußteils mit einer Vielzahl von einstückig ausgebildeten Haftverschlußelementen in Form von Verdickungen aufweisenden Stengeln wird ein thermoplastischer Kunststoff, insbesondere Polyolefin oder Polyamid, in plastischem oder flüssigem Zustand einem Spalt zwischen einer Druckwalze und einer Formwalze zugeführt, wobei die Formwalze mit nach außen und innen offenen Hohlräumen versehen ist und beide Walzen in entgegengesetztem Drehsinn angetrieben werden. Die Formwalze weist ein Sieb auf, dessen Hohlräume durch Ätzen oder mittels eines Lasers hergestellt worden sind, wobei die Haftverschlußelemente allein dadurch entstehen, daß der thermoplastische Kunststoff in den offenen Hohlräumen des Siebes der Formwalze erhärtet. Die Verdickungen der angesprochenen Stengel werden in Form von abgeflachten oder konkave Vertiefungen aufweisenden Pilzköpfen ausgebildet.

Die derart hergestellten Haftverschlüsse werden vielfältigst eingesetzt, beispielsweise in der Kraftfahrzeugtechnik, der Bodenverlegetechnik, für Bekleidung jedweder Art und auf speziellen Anwendungsfeldern im Maschinenbau. Die Haftverschlüsse haben sich auf diesen Gebieten als eine lösbare und funktionssichere Verbindungs- und Verschlußtechnik bewährt.

Aus der EP-A-0418 951 geht ein Verfahren zur Herstellung von Haftverschlußelementen für einen Haftverschluß hervor, bei dem die Hartverschlußelemente mit einer Beschichtung aus einem druck-sensitiven Klebstoff versehen werden. Die Klebstoffbeschichtung soll dazu dienen, die Haft- bzw. Verschlußkräfte des dahingehend bekannten Haftverschlusses zu erhöhen.

Durch die EP-A-0829 563 ist ein gattungsgemäßes Verfahren bekannt, bei dem die Haftverschlußelemente in Form von Schlaufen mit einer Beschichtung mit Fluorcarbon versehen werden. Die dahingehend bekannte Beschichtung stellt dem Grunde nach ein Imprägnierverfahren dar, bei dem das Fluorcarbon in das Kunststoffmaterial der Haftverschlußelemente eindringt und derart der Schaumabweisung beim Einschäumen des Haftverschlusses dient. Die Einsatzmöglichkeiten des derart imprägnierten Haftverschlußteiles sind eingeschränkt.

Ausgehend von diesem Stand der Technik liegt der Erfindung die Aufgabe zugrunde, ein Verfahren zum Herstellen von Haftverschlußelemente aufweisenden Haftverschlußteilen aus Kunststoffmaterialien dahingehend weiter zu verbessern, daß Haftverschlüsse mit erweiterten Einsatzmöglichkeiten realisiert sind. Eine dahingehende Aufgabe löst ein Verfahren mit den Merkmalen des Anspruches 1.

Dadurch, daß gemäß dem kennzeichnenden Teil des Anspruches 1 die Beschichtung über ein Sol-Gel-Verfahren gebildet wird, ist ein Beschichtungsmaterial erhalten, das die Einsatzmöglichkeiten für dahingehende Haftverschlüsse wesentlich erweitert. So können über die mittels des Sol-Gel-Verfahrens erhaltene Beschichtung dem Verschluß neue vorteilhafte Eigenschaften mit beigegeben werden.

Die über das Sol-Gel-Verfahren aufgebrachte Beschichtung ist schaumabweisend und wirkt dem möglichen Eindringen des Schaummaterials beim Ausschäumen wirksam entgegen, obwohl der Schaum Viskositäten aufweisen kann, die geringer sind als die von Wasser.

Des weiteren läßt sich die über das Sol-Gel-Verfahren aufgebrachte Beschichtung nanokompositär ausbilden, d.h. die Schichtdicke ist ausgesprochen gering und kann nur einige Molekülstärken des jeweiligen Beschichtungsmittels aufweisen. Aufgrund dieser geringen Schichtdicke können die Haftverschlußelemente zwar vollständig abgedeckt sein, sind aber dennoch nicht in ihrer Funktionalität beeinträchtigt, d.h. sie können mit anderen gegebenenfalls beschichteten Haftverschlußelementen eines anderen Haftverschlußteiles zur Bildung des Haftverschlusses verbunden werden.

Des weiteren läßt sich die über das Sol-Gel-Verfahren erhaltene Beschichtung mit ferromagnetischen Eigenschaften versehen, so daß sich die sehr flachen und vorzugsweise mit tellerförmigen Enden versehenen Haftverschlußelemente ohne weiteres von Hand in die mit Magneten versehene Schäumform einlegen lassen, wobei sie dort über die magnetischen Kräfte des Beschichtungsmittels festgehalten werden mit der Folge, daß auf zusätzliche Fixierungshilfen verzichtet werden kann.

Des weiteren läßt sich die über das Sol-Gel-Verfahren erhaltene Beschichtung mit Farbzusätzen versehen und/oder mit Medien zum Schutz gegenüber ultravioletter Strahlung. Ferner kann es vorgesehen sein, das Beschichtungsmittel mit Mikrowellen absorbierenden und/oder reflektierenden und/oder Infrarot absorbierenden und/oder reflektierenden Eigenschaften zu versehen, um die Einsatzmöglichkeiten in der Verschlußtechnik zu erhöhen.

Die dahingehenden Additive einschließlich in Form des Ferrits oder des Magnetitmaterials können in mikroverkapselter Form vorliegen, d.h. als Einkapselung feindisperser, flüssiger oder fester Phasen durch Umhüllung mit filmbildenden Polymeren, die sich nach Emulgierung und Koazervation oder Grenzflächenpolymerisation auf dem einzuhüllenden Material niederschlagen.

Im folgenden wird das erfindungsgemäße Verfahren anhand einer Ausführungsform nach der Zeichnung näher erläutert.

Es zeigen in prinzipieller und nicht maßstäblicher Darstellung die
- Fig.1: im Querschnitt ein in eine Schäumform eingelegtes Haftverschlußteil;
- Fig.2: in vergrößerter Darstellung das mit einer Beschichtung versehene Haftverschlußteil nach der Fig.1.

Das in der Fig.2 dargestellte Haftverschlußteil 10 weist auf seiner einen oberen Bandseite eine Vielzahl von Haftverschlußelementen 12 auf, die mit korrespondierend ausgebildeten Haftverschlußelementen eines anderen Haftverschlußteils unter Bildung eines üblichen Haftverschlusses (nicht dargestellt) zusammenwirken. Die dahingehenden Haftverschlußteile 10 sind in der Regel bandförmig ausgebildet oder haben im übrigen eine flächige Geometrie und lassen sich beispielsweise nach einem Verfahren, wie es in der DE 196 46 318 A1 beschrieben ist, herstellen.

Die derart hergestellten Haftverschlußelemente 12 können nur Bruchteile von Millimetern groß sein und weisen vorzugsweise ebene freie Enden auf für eine wirksame Verbindung mit den korrespondierend ausgebildeten Haftverschlußelementen. Auf der den Haftverschlußelementen 12 gegenüberliegenden Seite des Haftverschlußteils 10 sind für eine vollflächige Verbindung mit dem Schaummaterial 14 übliche Verbindungsschlingen (nicht dargestellt) vorgesehen.

Für den Ausschäumvorgang ist eine Schäumform 16 vorgesehen, die häufig zweigeteilt ist und in die nach deren Schließen unter Druck und Temperatur das Schaummaterial 14 eingebracht wird. Sobald das Schaummaterial 14 zum vorgesehenen Schaumkörper, beispielsweise aus Polyurethan, ausgehärtet ist, wird der Schaumkörper aus der Form entnommen, wobei dann auf der freien Seite des Schaumkörpers die Haftverschlußelemente 12 vorstehen und ansonsten das Haftverschlußteil 10 fest mit dem Schaum 14 verbunden ist. In der Schäumform 16, die üblicherweise über Stahl- und/oder Magneteinlegeteile 18 verfügt, wird vor dem Einschäumvorgang von Hand das jeweils benötigte Haftverschlußteil 10 eingelegt, wobei die Haftverschlußelemente 12 der Schäumform 16 zugewandt sind.

Damit das Schaummaterial 14 nicht in schädigender Weise in die Zwischenabstände zwischen den Haftverschlußelementen 12 eintreten kann, sind diese mit einer schaumabweisenden Beschichtung 20 zumindest teilweise versehen, ebenso wie diejenige Seite des Haftverschlußteils 10, das den Haftverschlußelementen 12 zugewandt ist. Die Beschichtung 20 wird aus einem Sol-Gel gebildet, das oleophob und/oder hydrophob eingestellt sein kann. Damit die Funktionalität der Haftverschlußelemente 12 nicht negativ beeinflußt wird, wird das Sol-Gel als nanokompositäre Beschichtung auf die schaumabweisende Seite des Haftverschlußteils 10 aufgesprüht oder aufgerakelt. Nanokompositär bedeutet, daß die Beschichtung von ihrer Schichtdicke her im Nanometerbereich des Beschichtungsmaterials liegt. Durch eine dahingehend dünne Schichtdicke wird mithin der spätere Verbund mit den zugeordneten Haftverschlußelementen des anderen Haftverschlußteils nicht beeinträchtigt.

Vorzugsweise wird für die Erhaltung des Sols eine wässrige Mischung von Eisen(II)chlorid(40 ml, 1 Mol) und Eisen(III)chlorid(10 ml, 2 Mol in Salzsäure 2 Mol) einer Ammoniak-Lösung (500 ml, 0,7 Mol) zugefügt. Die gelatineartige Ausfällung wird durch Zentrifugieren oder Dekantieren unter Magneteinfluß isoliert, jedoch nicht in Wasser ausgewaschen. Es ergeben sich dann zwei Möglichkeiten, diesen Niederschlag zu behandeln. Für den Erhalt eines alkalischen Sols, insbesondere eines alkalischen Ferrofluids, wird dieses durch Peptisierung des Niederschlags mit einer wässrigen 1 Mol Tetramethylammoniumhydroxid-Lösung erzeugt, wo hingegen, um ein saures Sol zu erhalten, der Niederschlag mit einer wässrigen 2-M Perchlorsäure gerührt und anschließend durch Zentrifugieren isoliert wird. Die Peptisierung wird in diesem Fall durch Wasserzugabe vervollständigt.

In diesen alkalischen oder sauren magnetischen Solen können Eisenkonzentrationen größer als ein molar erhalten werden. Überraschend ist, daß man nur dann ein Sol erhält, wenn das Verhältnis Eisen(III) zu Eisen(II) größer als 2 ist (wie in Fe₃O₄). Indem man mit einem Mischungsverhältnis 2 : 1 beginnt und unter Stickstoff arbeitet, erhält man Ausfällungen, die nicht peptisiert werden können, aber mit einem größeren Anfangsverhältnis oder durch eine Oxydation unter Luft zu einem stabilen Sol führen.

Sol ist die Bezeichnung für eine kolloidale Lösung, in der ein fester oder flüssiger Stoff in feinster Verteilung in einem festen, flüssigen oder gasförmigen Medium dispergiert ist. Bei gasförmigen Dispersionsmedien spricht man von Aerosolen, bei festen von Vitreosolen, bei flüssigen von Lyosolen. Lyosole unterteilt man wiederum in die Organosole und Hydrosole, je nachdem, ob es sich um eine Suspension in organischer oder wässriger Phase handelt. Durch Koagulation (Flockung, Ausflockung) geht ein Sol in ein Gel über, wobei Gele die abgeleitete Bezeichnung von Gelatine sind für aus der Kolloidchemie bekannte formbeständige, leicht deformierbare, an Flüssigkeiten und Gasen reiche disperse Systeme aus mindestens zwei Komponenten, die zumeist aus einem festen, kolloid zerteilten Stoff mit langen oder stark verzweigten Teilchen und einer Flüssigkeit (meist Wasser) als Dispersionsmittel bestehen.

Das derart erhaltene FeₓO_{y} Nanosol wird mit einem handelsüblichen SiO₂oder SiO₂-TiO₂ - modifiziertem Sol gemischt und mittels Aufsprühen auf den Haftverschlußteil 10 mit seinen Haftverschlußelementen 12 aufgebracht und dort durch Trocknung fixiert. Die Schichtdicke ist dabei derart dünn, daß die Wirkung der einzelnen Haftverschlußelemente für den Verschlußvorgang nicht in schädlicher Weise beeinträchtigt werden. Bei der angesprochenen Peptisierung ist dabei der Übergang eines Koagulates in ein disperses (kolloides) System gemeint.

Sofern man für die ferromagnetischen Eigenschaften dem System einen Ferromagneten (z.B. Ferrit) zufügt, geschieht dies beispielsweise mittels Mikroverkapselung durch Einlagerung in das Sol in einer stabilen und gleichzeitig flexiblen Schicht. Die maximale Dicke dahingehender Mikrokapseln beträgt weniger als 0,2 mm. Mikroverkapselung ist dabei die Bezeichnung für die Einkapselung feindisperser flüssiger oder fester Phasen durch Umhüllung mit filmbildenden Polymeren, die sich nach Emulgierung und Koazervation oder Grenzflächenpolymerisation auf dem einzuhüllenden Material niederschlagen. Die derart mikroskopisch kleinen Kapseln (manchmal spricht man auch von Nanoverkapselung) lassen sich üblicherweise trocknen. Es ist für einen Fachmann auf dem Gebiet der Haftverschlußtechnik überraschend, daß die dahingehenden mikroverkapselten Ferrite sich nur geringfügig oder gar nicht auf den freien Enden der Haftverschlußelemente 12 ansiedeln, sondern vielmehr im Bereich ihrer Stengel oder auf den danebenliegenden Flächenbereichen des Haftverschlußteils 10. Dabei kommt es zu einer Konzentrationserhöhung in Richtung des Haftverschlußteils.

Die dahingehenden magnetischen Kräfte in Verbindung mit dem jeweiligen Einlegeteil 18 genügen, um eine sichere Verbindung des jeweiligen Haftverschlusses 10 in der Schäumform 16 zu erreichen. Je nach gewünschter Auftragsdicke eignen sich Rakelverfahren oder Aufsprühverfahren für einen Sol-Gel-Auftrag zur Erstellung der gewünschten nanokompositieren Beschichtung, wobei der ferromagnetische Anteil in der Beschichtungsmasse in Gewichtsprozenten zwischen 5 und 70 % beträgt, vorzugsweise jedoch bei 30 % liegt. Anstelle der angesprochenen Mikroverkapselung kann jedoch für den Erhalt eines ferromagnetischen Sol-Gels auch Magnetit ausgefällt werden. Eine verbesserte, schaumhemmende Wirkung läßt sich noch erzielen, wenn dem Beschichtungsmittel 20 ein Hydrophobierungsmittel zugesetzt wird, wobei die Viskosität des Beschichtungsmittels sich mittels Ethanol einstellen läßt.

Als Ausführungsbeispiel für eine ferromagnetische Beschichtung kann beispielsweise folgende Rezeptur zum Einsatz kommen:
1,5 kg Sol MH (Sol-Gel Versuchsprodukt der Firma Feinchemie GmbH Sebnitz)
0,5 kg Ferrit (Korngröße < 10µ)
0,05 kg Dynasylan F8261 (Hydrophobierungsmittel der Firma ABCR, Karlsruhe)

Die Viskosität der Lösung wird, wie bereits angesprochen, mit Ethanol je nach Beschichtungsverfahren eingestellt, wobei man bei ausreichend niedriger Viskosität der Auftragsmasse eine weitere verstärkte Anreicherung an Ferrit im Grunde der Beschichtung feststellt.

Die Beschichtung 20 kann durch Foulardieren, Tauchen, Sprühen, Begießen, Aufdampfen, Auflaminieren oder Aufrakeln sowie Kaschieren auf das Hartverschlußteil 10 aufgetragen werden. In Abhängigkeit von dem Auftragverfahren kann die Beschichtung 20, wie in der Fig.2 dargestellt, gegebenenfalls mit unterschiedlichen Wandstärken das einzelne Haftverschlußelement 12 vollständig ummanteln; der dahingehende Auftrag beispielsweise durch Kaschieren oder Aufrakeln sowie Auflaminieren kann aber auch nur darin bestehen, daß die freien Enden der Haftverschlußelemente 12 beschichtet sind, nicht jedoch ihre Stengel oder diejenige Seite des Haftverschlußteils 10, welche den Haftverschlußelementen 12 zugewandt ist. Die jeweilige Schicht kann auch in Tropfenform ausgehärtet vorliegen oder bildet abschnittweise voneinander separierte Schichtstückenteile. Sofern die Beschichtung 20 mit Ferrit oder Magnetit oder sonstigen Additiven versetzt ist, kann es aufgrund der Gewichtskraft zu einer Anreicherung der Additive am Boden des Haftverschlußteils 10 kommen.

Sofern als Beschichtungsmittel 20 ein Sprühkleber eingesetzt ist, weist dieser vorzugsweise 10 % Magnetit, 10 % lösungsmittelhaltiges Polyurethan (Fa.Stahl Su9182) sowie 80 % Ethanol auf.

Für eine sogenannte Transferbeschichtung wird ein Trägermaterial, beispielsweise in Form einer Folie oder Papier, mit 40 % Magnetit und 60 % lösungsmittelhaltigem Polyurethan versehen und derart auf die Kopfseite der Haftverschlußelemente 12 aufgelegt. Nach Austrocknen wird dann das Kaschiermaterial (Folie oder Papier) von dem Haftverschlußteil 10 abgezogen und das Transfermittel oder Laminat ist permanent als Beschichtung Bestandteil des Haftverschlußteils 10.

## Patentansprüche

1. Verfahren zum Herstellen von Haftverschlußelemente (12) aufweisenden Haftverschlußteilen (10) aus Kunststoffmaterialien, die unter Bildung eines Haftverschlusses mit korrespondierenden Haftverschlußelementen eines anderen Haftverschlußteils zusammenwirken, wobei das Haftverschlußteil (10) mit den Haftverschlußelementen (12) zumindest teilweise mit einer Beschichtung (20) versehen wird, deren Schichtdicke derart gewählt ist, daß die spätere Bildung des Haftverschlusses gewährleistet wird, **dadurch gekennzeichnet, daß** die Beschichtung (20) über ein Sol-Gel-Verfahren gebildet wird.

2. Verfahren nach Anspruch 1, **dadurch gekennzeichnet, daß** diejenige Seite des Haftverschlußteils (10) mit den Haftverschlußelementen (12) zumindest teilweise mit einer schaumabweisenden Beschichtung (20) versehen wird.

3. Verfahren nach Anspruch 1 oder 2, **dadurch gekennzeichnet, daß** die Beschichtung (20) als nanokompositäre Beschichtung eingesetzt wird.

4. Verfahren nach Anspruch 1 bis 3, **dadurch gekennzeichnet, daß** das Sol-Gel- auf der Basis von SiO₂- und/oder TiO₂-modifiziertem SiO₂ ausgewählt wird.

5. Verfahren nach einem der Ansprüche 1 bis 4, **dadurch gekennzeichnet, daß** die Beschichtung (20) mit ferromagnetischen Eigenschaften versehen wird.

6. Verfahren nach Anspruch 5, **dadurch gekennzeichnet, daß** das Sol-Gel mit Ferrit oder einem ferrithaltigen Material des Aufbaus FeₓO_{y} gemischt wird.

7. Verfahren nach Anspruch 5 oder 6, **dadurch gekennzeichnet, daß** für den Erhalt eines ferromagnetischen Sol-Gels Magnetit ausgefällt wird.

8. Verfahren nach einem der Ansprüche 1 bis 7, **dadurch gekennzeichnet, daß** die Beschichtung (20) mit einem Hydrophobierungs- und/oder Oleophobierungsmittel versehen wird.

9. Verfahren nach einem der Ansprüche 1 bis 8, **dadurch gekennzeichnet, daß** die Beschichtung (20) permanent aufgetragen wird.

10. Verfahren nach einem der Ansprüche 1 bis 9, **dadurch gekennzeichnet, daß** die Beschichtung (20) durch Foulardieren, Tauchen, Sprühen, Begießen, Aufdampfen, Auflaminieren oder Aufrakeln sowie Kaschieren auf das Haftverschlußteil (10) aufgetragen wird.

11. Verfahren nach einem der Ansprüche 1 bis 10, **dadurch gekennzeichnet, daß** die jeweilige Beschichtung (20) mit Farbzusätzen versehen wird und/oder mit Medien zum Schutz gegenüber ultravioletter Strahlung und/oder mit Mikrowellen absorbierenden und/oder reflektierenden und/oder Infrarot absorbierenden und/oder reflektierenden Eigenschaften versehen wird.

## Claims

1. A method for producing adhesive closing parts (10) made of plastic materials, having adhesive closing elements (12), said elements interacting with corresponding adhesive closing elements of another adhesive closing part and forming an adhesive closure, whereby the adhesive closing part (10) with the adhesive closing elements (12) is provided at least partly with a coating (20), the thickness of which has been chosen in such a way that it ensures subsequent formation of an adhesive closure, **characterised in that** the coating (20) is formed by a sol-gel method.

2. A method according to Claim 1, **characterised in that** the side of the adhesive closing part (10) with the adhesive closing elements (12) is provided at least partly with a foam repelling coating (20).

3. A method according to Claim 1 or 2, **characterised in that** the coating (20) is applied in the form of a nano-compository coating.

4. A method according to Claims 1 to 3, **characterised in that** the sol-gel is chosen on the basis of SiO₂ and/or TiO₂ modified SiO₂.

5. A method according to one of the Claims 1 to 4, **characterised in that** the coating (20) is given ferromagnetic properties.

6. A method according to Claim 5, **characterised in that** the sol-gel is mixed with ferrite or an Fe_{X}O_{Y} composition material containing ferrite.

7. A method according to Claim 5 or 6, **characterised in that** magnetite is precipitated to obtain a ferromagnetic sol-gel.

8. A method according to one of the Claims 1 to 7, **characterised in that** the coating (20) is provided with a water repellent and/or oil repellent agent.

9. A method according to one of the Claims 1 to 8, **characterised in that** the coating (20) is applied permanently.

10. A method according to one of the Claims 1 to 9, **characterised in that** the coating (20) is applied to the adhesive closing part (10) by padding, immersing, spraying, pouring over, evaporation coating, lining or knife coating as well as laminating.

11. A method according to one of the Claims 1 to 10, **characterised in that** a coating (20) has colour additives and/or media to protect it against ultraviolet radiation and/or microwave absorbing and/or reflecting and/or infrared radiation absorbing and/or reflecting properties.

## Revendications

1. Procédé de fabrication de pièces pour fermeture agrippante (10) présentant des éléments pour fermeture agrippante (12) en matières plastiques qui, en formant une autre fermeture agrippante, agissent en coopération avec des éléments pour fermeture agrippante correspondants d'une autre pièce pour fermeture agrippante, moyennant quoi la pièce pour fermeture agrippante (10) dotée des éléments pour fermeture agrippante (12) est pourvue au moins partiellement d'un revêtement (20) dont l'épaisseur de couche est choisie de telle sorte que la formation ultérieure de la fermeture agrippante soit garantie, **caractérisé en ce que** le revêtement (20) est formé par l'intermédiaire d'un procédé sol-gel.

2. Procédé selon la revendication 1, **caractérisé en ce que** le côté de la pièce pour fermeture agrippante (10) comportant les éléments pour fermeture agrippante (12) est pourvue au moins partiellement d'un revêtement anti-mousse (20).

3. Procédé selon la revendication 1 ou 2, **caractérisé en ce que** le revêtement (20) est utilisé en tant que revêtement nanocomposite.

4. Procédé selon les revendications 1 à 3, **caractérisé en ce que** le sol-gel est choisi sur la base de SiO₂- et/ou de SiO₂ modifié au TiO₂.

5. Procédé selon l'une quelconque des revendications 1 à 4, **caractérisé en ce que** le revêtement (20) est pourvu de caractéristiques ferromagnétiques.

6. Procédé selon la revendication 5, **caractérisé en ce que** le sol-gel est mélangé avec de la ferrite ou un matériau contenant de la ferrite d'une structure FeₓO_{y}.

7. Procédé selon la revendication 5 ou 6, **caractérisé en ce que** pour obtenir un sol-gel ferromagnétique, la magnétite est précipitée.

8. Procédé selon l'une quelconque des revendications 1 à 7, **caractérisé en ce que** le revêtement (20) est pourvu d'un agent hydrophobe et/ou oléophobe.

9. Procédé selon l'une quelconque des revendications 1 à 8, **caractérisé en ce que** le revêtement (20) est appliqué en permanence.

10. Procédé selon l'une quelconque des revendications 1 à 9, **caractérisé en ce que** le revêtement (20) est appliqué sur la pièce pour fermeture agrippante (10) par foulardage, immersion, pulvérisation, aspersion, vaporisation, laminage par pression ou raclage ainsi que par laminage par collage.

11. Procédé selon l'une quelconque des revendications 1 à 10, **caractérisé en ce que** chaque revêtement (20) est pourvu d'additifs colorants et/ou de moyens de protection contre le rayonnement ultraviolet et/ou de caractéristiques d'absorption et/ou de réflexion d'hyperfréquences, et/ou d'absorption et/ou de réflexion de rayons infrarouges.
